# FASCICULE DE BREVET EUROPEEN

(11) **EP 0 334 181 B1**
(45) Date de publication et mention de la délivrance du brevet: **05.01.1994**
(21) Numéro de dépôt: 89104558.5
(22) Date de dépôt: 15.03.1989
(51) Int. Cl.: H01H 33/70, H01H 33/91

(54) **Disjoncteur à haute tension à faible énergie de manoeuvre**
Hochspannungsschalter mit geringer Antriebsenergie
High-tension switch with a reduced driving energy

(30) Priorité: 23.03.1988 FR 8803803
(43) Date de publication de la demande: 27.09.1989
(73) Titulaire: GEC ALSTHOM SA, 75116 Paris (FR)
(72) Inventeur: Thuries, Edmond, F-69330 Meyzieu (FR); Dufournet, Denis, F-69500 Bron (FR); Perret, Michel, F-38300 Bourgoin-Jallieu (FR)
(74) Mandataire: Weinmiller, Jürgen

(56) Documents cités:
- DE-A- 2 349 263
- DE-A- 3 224 778
- DE-A- 3 344 094
- FR-A- 814 518
- FR-A- 2 535 518
- FR-A- 2 576 142
- FR-A- 2 610 763
- GB-A- 1 596 867

## Description

La présente invention concerne un disjoncteur selon le préambule de la revendication 1.

Un tel disjoncteur est connu par example du document FR-A-2 610 763.

Ce document montre des contacts secondaires d'un disjoncteur; l'un de ces contacts est solidaire de l'ensemble fixe et l'autre est monté sur un pivot également solidaire de l'ensemble fixe. Par construction, la longueur de l'arc ne peut dépasser une longueur donnée.

Cette solution n'est pas applicable aux contacts secondaires dont l'un est solidaire de l'ensemble fixe et l'autre de l'ensemble mobile du disjoncteur.

Le but de l'invention est de définir un disjoncteur dans lequel la longueur de l'arc secondaire est limitée à une longueur donnée inférieure à la longueur maximale de séparation des contacts d'arc, bien que l'un des contacts secondaire soit solidaire de l'ensemble fixe et l'autre de l'ensemble mobile du disjoncteur.

Dans le disjoncteur de l'art antérieur, aucune mesure n'est prévue pour empêcher l'apparition d'un arc entre les contacts secondaires à l'enclenchement du disjoncteur. Or, cet arc est responsable de l'accroîssement de l'énergie de manoeuvre de fermeture et entraîne une usure supplémentaire du disjoncteur.

Selon une réalisation préférée aucun arc entre les contacts secondaires ne s'amorce à l'enclenchement.

La structure du disjoncteur de l'invention est analogue à celle décrite dans le document FR-A-2 576 142; en particulier les contacts d'arc fixe et mobile sont des tubes coaxiaux définissant un cylindre de soufflage fermé par un piston fixe à l'extrémité duquel est disposée une buse de soufflage.

La présente invention a pour objet un disjoncteur à haute tension à gaz diélectrique sous pression, du type comprenant au moins une chambre de coupure comportant une enveloppe isolante remplie dudit gaz à l'intérieur de laquelle sont placés un ensemble fixe comportant un contact principal fixe et un contact d'arc fixe, un ensemble mobile comportant notamment un contact principal mobile et un contact d'arc mobile, la chambre de coupure comportant en outre un cylindre de soufflage débouchant dans une buse de soufflage, un piston de soufflage fixe et une paire de contacts secondaires, caractérisé en ce que ledit cylindre de soufflage est délimité par un premier tube constituant le contact d'arc mobile, par un second tube constituant le contact principal mobile et par ledit piston de soufflage fixe, que ledit premier tube et un troisième tube lié à l'ensemble fixe et concentrique audit premier tube délimitent, de l'autre côté du piston de soufflage fixe, un volume variable contenant les contacts secondaires, fermé d'un côté par un piston de fermeture et de l'autre côté par un piston annulaire d'extrémité lié audit premier tube et glissant le long dudit troisième tube, un premier contact secondaire étant solidaire dudit troisième tube, le second contact secondaire étant entraîné par ledit premier tube et étant assujetti à se déplacer entre une première et une seconde position fixes le long dudit premier tube, les contacts secondaires venant, dans la première position correspondant à l'état enclenché du disjoncteur, en butée l'un contre l'autre, le second contact secondaire venant, dans la seconde position, en butée sur une butée dudit troisième tube de manière à limiter la longueur maximale de séparation des contacts secondaires à une valeur inférieure à la longueur maximale de séparation des contacts d'arc.

Dans un mode particulier de réalisation, le second contact secondaire est muni d'un moyen d'encliquetage coopérant avec des gorges pratiquées dans ledit premier tube pour bloquer ledit second contact secondaire dans lesdites positions fixes, ledit ensemble mobile comprenant un contact coopérant avec un contact solidaire de l'ensemble fixe pour mettre ledit second contact secondaire au potentiel dudit premier contact secondaire pendant la phase de réenclenchement du disjoncteur.

En ce qui concerne d'autres modes de réalisation préférés, référence est faite aux revendications 3 à 5.

L'invention sera bien comprise par la description donnée ci-après d'un mode préféré de réalisation d'un disjoncteur selon l'invention dans lequel :
- la figure 1 est une vue partielle en demi-coupe axiale de la chambre de coupure d'un disjoncteur selon l'invention, en position enclenchée,
- la figure 2 est une vue similaire au cours d'une ouverture sur coupure de courant de faible intensité,
- la figure 3 est une vue similaire montrant la fin de la manoeuvre d'ouverture,
- la figure 4 est une vue similaire illustrant la fermeture du disjoncteur,
- la figure 5 est une vue similaire illustrant l'ouverture sur courant de forte intensité.

La figure 1 montre une chambre de coupure comprenant une enveloppe 1, en matériau isolant tel que la céramique, remplie d'un gaz diélectrique tel que l'héxafluorure de soufre sous une pression de quelques bars. A l'intérieur de l'enveloppe, on trouve un ensemble comprenant un contact principal fixe formé de doigts de contacts 2 protégés par un capot pare-effluves 3 et un contact d'arc formé d'un tube métallique 4 terminé par une extrémité 4A en alliage résistant aux effets de l'arc.

L'équipage mobile comprend un tube 5, métallique, servant de contact d'arc mobile, terminé par un embout 5A en alliage résistant aux effets de l'arc.

Le tube 5 est entraîné par un tube métallique 6, par exemple en aluminium, fixé à une tige de manoeuvre non représentée. Les tubes 5 et 6 ne sont pas fixés l'un à l'autre ; au contraire, un certain débattement entre eux est possible ; l'entraînement se fait grâce à deux redans 5B et 6B des tubes 5 et 6. Le débattement est limité par une butée 6C.

Un tube métallique 7, concentrique au tube 5, sert de contact principal mobile.

Il porte une buse de soufflage 8 en matériau isolant. Il est en contact électrique avec un bloc métallique 9, en aluminium par exemple, solidaire de l'équipage fixe, par des doigts de contact 10.

Le tube 5 et le tube 7 sont solidarisés par une couronne isolante 12, percée de trous 12A.

Le volume 20 délimité par les tubes 5 et 7 est fermé par un piston fixe 14, en matériau isolant tel que le polytétrafluoroéthylène, maintenu en place par un tube métallique 15 fixé au bloc 9.

On désigne par 20 le volume délimité par les tubes 5 et 7, la couronne 12 et le piston 14. Ce volume constitue le cylindre de soufflage du disjoncteur.

Le piston 14 est percé d'orifices 16 et comprend un clapet 17 n'autorisant le passage du gaz que de l'extérieur vers l'intérieur du volume 20. Le piston 14 comprend un joint d'étanchéité 18 et un guidage 19.

Les orifices 16 du piston 14 peuvent être obstrués par un piston annulaire 22, pouvant glisser dans l'espace annulaire constitué par le tube 5 et un prolongement cylindrique 23, percé de trous 23A, du piston 14. Le piston annulaire 22 est poussé contre les orifices 16 par un ressort 24 s'appuyant contre une partie solidaire du tube fixe 15. L'étanchéité du piston est assurée par des joints 26 et 27.

Une paire de contact auxiliaire comprend :
- un contact tubulaire fixe 30, muni d'une extrémité 30A en matériau résistant à l'arc, et fixé au tube fixe 15,
- un contact tubulaire 31, muni d'une extrémité d'usure 31A, fixé à un bloc de guidage en matériau isolant 32, et muni de contacts glissants 31B coopérant avec le tube 5.

Le bloc isolant est guidé dans l'espace annulaire compris entre les tubes 5 et 15 grâce à une portion 32A venant en appui contre le tube 15.

Cette portion est munie d'orifices 33 pour permettre le libre passage du gaz dans le volume 35 compris entre le tube 15 et les pièces 31, 32 et 42.

La pièce isolante 32 est munie d'un système d'encliquetage, par exemple à billes 36 et ressorts 37, coopérant avec des gorges 38 et 39 pratiquées dans le tube 5. Une butée 40 du tube 15 limite la course de la pièce isolante 32.

Le volume 35 est fermé par un piston annulaire d'extrémité 42 isolant, fixé au tube 5 et possédant un segment de guidage 43 et un clapet 44 n'autorisant le passage du gaz que de l'extérieur vers l'intérieur du volume 35.

Le tube 5 porte a son extrémité des trous 46. De même le tube 6 possède des trous 47.

La pièce 9 porte un contact 48 coopérant avec une extrémité 49 du tube 5 pour placer le tube 5 au même potentiel que le reste de l'équipage mobile en fin de course d'ouverture.

Le fonctionnement du disjoncteur est le suivant.

Lorsque le disjoncteur est fermé (position de la figure 1), le courant passe par les doigts 2, le tube 7, les doigts 10 et la pièce 9.

### Coupure des faibles courants

Il s'agit des courants inférieurs ou égaux au courant nominal de l'installation. A l'ouverture du disjoncteur (figure 2), l'équipage mobile est entraîné par le tube 6. A la séparation des contacts un arc 50 jaillit entre les contacts d'arc 4B et 5A. L'augmentation de pression dans la chambre 20 repousse le piston 22, contre l'action du ressort 24, de sorte que la pression dans la chambre reste constante et faible, le gaz trouvant une expansion facile par les trous 16 et 23A.

La dépression engendrée dans le volume 35 provoque l'ouverture du clapet 44 et le maintien de la pression dans le volume 35. Il n'y a donc pas de perte par succion.

L'arc 60, qui s'établit entre les contacts 30 et 31 soit en même temps que l'arc 50, soit légèrement avant, soit légèrement après, crée une surpression suffisamment faible pour ne pas perturber ce fonctionnement.

Avant que le courant ne soit coupé par l'action de la séparation des contacts, le courant passe par le contact 4, l'arc 50, le tube 5, les contacts 31B, le contact 31, l'arc 60, le contact 30, le tube 15 et la pièce 9.

Après une certaine course, déterminée en fonction du courant de court-circuit la pièce 32A vient en butée sur la butée 40. Le tube 5 poursuivant sa course, les billes 36 quittent la gorge 39 et viennent se positionner sur la gorge 38 (figure 3) en fin de manoeuvre d'ouverture et la légère surpression du volume 20 disparait grâce aux trous 23A ; le piston 22 revient en butée contre le piston fixe 14. Le contact 48 met l'extrémité 49 du tube 5, et donc le contact 31, au potentiel de la pièce 9, du tube 15 et donc du contact 30.

On voit que grâce aux dispositions de l'invention, la distance maximale de séparation des contacts secondaires reste inférieure à celle des contacts d'arc, de sorte qu'aucun risque d'amorçage dû à un trop grand étirement de l'arc secondaire n'est à craindre.

### Fermeture du disjoncteur

Le tube 6 est actionné vers la gauche de la figure (figure 4). La butée 6C entraîne le tube 5 et les contacts 30 et 31 viennent en contact, sans création d'arc puisqu'il sont au même potentiel grâce au contact des pièces 48 et 49. La légère surpression dans le volume 35 s'évacue, par les trous 46 et 47 qui viennent en coïncidence, vers le volume 70 intérieur au tube 5. Lorsque le contact 30A vient en butée contre le bloc portant le contact 31, les billes 36 quittent la gorge 38 pour revenir se placer sur la gorge 39 en fin de manoeuvre d'enclenchement.

En fin de manoeuvre de fermeture on retrouve la configuration de la figure 1.

On voit que grâce à la disposition de l'invention tout amorçage à la fermeture du disjoncteur est exclus au niveau des contacts secondaires.

Toute résistance due à une éventuelle dépression dans la chambre 20 est évitée par l'ouverture du clapet 17.

### Coupure des courant de grande intensité

Il s'agit des courants de court-circuit.

La figure 5 montre le disjoncteur en cours d'ouverture par déplacement du tube 6 vers la droite de la figure.

L'arc 60, de très forte intensité, provoque un échauffement rapide du volume 35 et du volume 35B entouré par les contacts 30, 31, le piston 22 et le cylindre 5.

L'augmentation de pression a deux effets :
- le premier effet est de plaquer le piston 22 contre le piston 14 et de fermer ainsi toute communication entre le volume 35B et le volume 20. La pression croissant dans le volume 20 favorise l'extinction de l'arc primaire 50 par un autosoufflage favorisé par la réduction de grandeur du volume 20 en raison du déplacement de l'équipage mobile 5, 7, par rapport au piston fixe 14.
- le deuxième effet est d'exercer une pression sur le piston isolant 42 et d'apporter ainsi une contribution à l'énergie de manoeuvre.

Pour cela le gaz chaud du volume 35 passe à travers les orifices 33 de la pièce 32A.

La refermeture du disjoncteur après une telle manoeuvre d'ouverture sur courant de forte intensité s'effectue comme il a été décrit précédemment sous le chapitre : fermeture du disjoncteur. Les trous 46 et 47 revenant en face l'un de l'autre, la surpression du volume 35 est évacuée dans le volume 70.

Le disjoncteur de l'invention ne nécessite qu'une faible énergie de manoeuvre pour toutes les valeurs de courant à couper. Le nombre d'éléments est faible et ils sont tous de révolution ce qui assure une construction économique et un montage facile et rapide.

## Revendications

1. Disjoncteur à haute tension à gaz diélectrique sous pression, du type comprenant au moins une chambre de coupure comportant une enveloppe isolante remplie dudit gaz à l'intérieur de laquelle sont placés un ensemble fixe comportant un contact principal fixe (2) et un contact d'arc fixe (4), un ensemble mobile comportant notamment un contact principal mobile (7) et un contact d'arc mobile (5), la chambre de coupure comportant en outre un cylindre de soufflage (20) débouchant dans une buse de soufflage (8), un piston de soufflage fixe (14) et une paire de contacts secondaire (30,31), caractérisé en ce que ledit cylindre de soufflage (20) est délimité par un premier tube (5) constituant le contact d'arc mobile, par un second tube (7) constituant le contact principal mobile et par ledit piston de soufflage fixe (14), que ledit premier tube (5) et un troisième tube (15) lié à l'ensemble fixe et concentrique audit premier tube (5) délimitent, de l'autre côté du piston de soufflage fixe (14), un volume variable (35,35B) contenant les contacts secondaires (30,31), fermé d'un côté par un piston de fermeture et de l'autre côté (22) par un piston annulaire d'extrémité (42) lié audit premier tube (5) et glissant le long dudit troisième tube (15), un premier contact secondaire (30) étant solidaire dudit troisième tube (15), le second contact secondaire (31) étant entraîné par ledit premier tube(5) et étant assujetti à se déplacer entre une première et une seconde position fixes le long dudit premier tube (5), les contacts secondaires venant, dans la première position correspondant à l'état enclenché du disjoncteur, en butée l'un contre l'autre, le second contact secondaire (31) venant, dans la seconde position, en butée sur une butée (40) dudit troisième tube (15) de manière à limiter la longueur maximale de séparation, des contacts secondaires (30,31) à une valeur inférieure à la longueur maximale de séparation des contacts d'arc (4,5).

2. Disjoncteur selon la revendication 1, caractérisé en ce que le second contact secondaire (31) est muni d'un moyen d'encliquetage (36, 37) coopérant avec des gorges (38, 39) pratiquées dans ledit premier tube (5) pour bloquer ledit second contact secondaire (31) dans lesdites positions fixes, ledit ensemble mobile comprenant un contact (49) coopérant avec un contact (48) solidaire de l'ensemble fixe pour mettre ledit second contact secondaire (31) au potentiel dudit premier contact secondaire (30) pendant la phase de réenclenchement du disjoncteur.

3. Disjoncteur selon l'une des revendications 1 à 2 caractérisé en ce que le piston (14) fermant le cylindre de soufflage (20) comprend un clapet (17) n'autorisant le passage du gaz que de l'extérieur vers l'intérieur de ce cylindre.

4. Disjoncteur selon l'une des revendications 1 à 3 caractérisé en ce que ledit piston annulaire d'extrémité (42) comprend un clapet (44) n'autorisant le passage du gaz que de l'extérieur vers l'intérieur du volume (35, 35B) contenant les contacts secondaires (30, 31).

5. Disjoncteur selon l'une des revendications 1 à 4 caractérisé en ce que ledit premier tube (5) est lié à un tube d'entraînement (6) avec un certain débattement de manière à mettre en coïncidence, à la refermeture du disjoncteur, des trous (46) pratiqués dans ledit premier tube (5) et des trous (47) pratiqués dans ledit tube d'entraînement (6) pour évacuer la surpression du volume (35) contenant les contacts secondaires (30, 31).

## Claims

1. High tension circuit breaker containing a dielectric gas under pressure, the circuit breaker being of the type comprising at least one interrupting chamber comprising an insulating envelope filled with said gas and containing a fixed assembly including a fixed main contact (2) and a fixed arcing contact (4), and a moving assembly including a moving main contact (7) and a moving arcing contact (5), the interrupting chamber also containing a blast cylinder (20) opening out into a blast nozzle (8), a fixed blast piston (14), and a pair of secondary contacts (30, 31), the circuit breaker being characterized in that the said blast cylinder (20) is delimited by a first tube (5) constituting the moving arcing contact, by a second tube (7) constituting the moving main contact and by the said fixed blast piston (14), the said first tube (5) and a third tube (15) being connected to the fixed assembly and concentric with the first tube (5) delimiting a variable volume (35, 35B) containing secondary contacts (30, 31) on the other side the fixed blast piston (14), said first tube being closed on one side by a closing piston (22) and closed at the other side by an annular end piston (42), connected to said first tube (5) and sliding along said third tube (15), a first secondary contact (30) being secured to said third tube (15), the second secondary contact (31) being driven by said first tube (5), and being constrained to move between first and second fixed positions along said first tube (5), the secondary contacts coming into abutment against one another in the first position corresponding to the circuit breaker's closed state, the second secondary contact (31) is stopped in the second position by an abutment (40) of the said third tube (15) in such a way as to limit the maximum separation length between the secondary contacts to a value which is less than the maximum separation length between the arcing contacts.

2. A circuit breaker according to claim 1, characterized in that the second secondary contact (31) is equipped with catch means (36, 37) co-operating with grooves (38, 39) formed in said first tube (5) in order to hold the said second secondary contacts (31) in said fixed positions, said moving assembly comprising a contact (49) co-operating with a contact (48) secured to the fixed assembly in order to put said second secondary contact (31) at the potential of said first secondary contact (30) during circuit breaker reclosing.

3. A circuit according to any one of claims 1 to 2, characterized in that the piston (14) closing the blast cylinder (20) includes a non-return valve (17) allowing gas to pass only from the outside towards the inside of said cylinder.

4. A circuit breaker according to any one of claims 1 to 3, characterized in that said annular end piston (42) includes a non-return valve (44) allowing gas to pass only from the outside towards the inside of the volume (35, 35B) containing the secondary contacts (30, 31).

5. A circuit breaker according to any one of claims 1 to 4, characterized in that the said first tube (5) is connected to a drive tube (6) with a degree of lost motion being allowed therebetween so as to enable holes (47) through the said first tube (5) to be put into coincidence with holes (47) provided through said drive tube (6) when the circuit breaker is reclosed in order to evacuate excess pressure in the volume (35) containing the secondary contacts (30, 31).

## Patentansprüche

1. Hochspannungstrennschalter mit einem unter Druck stehenden dielektrischen Gas, der mindestens eine Trennkammer aufweist, die eine mit dem Gas gefüllte isolierende Hülle aufweist, in deren Innerem eine unbewegliche Schalteinheit, die einen feststehenden Hauptkontakt (2) und einen feststehenden Lichtbogenkontakt (4) enthält, und eine bewegliche Schalteinheit untergebracht sind, die insbesondere einen beweglichen Hauptkontakt (7) und einen beweglichen Lichtbogenkontakt (5) aufweist, wobei die Trennkammer weiter einen Blaszylinder (20), der in einer Blasdüse (8) endet, einen festen Blaskolben (14) und ein Paar Sekundärkontakte (30, 31) aufweist, dadurch gekennzeichnet, daß der Blaszylinder (20) durch ein erstes Rohr (5), das den beweglichen Lichtbogenkontakt bildet, durch ein zweites Rohr (7), das den beweglichen Hauptkontakt bildet, und durch den feststehenden Blaskolben (14) begrenzt wird, daß das erste Rohr (5) und ein drittes Rohr (15), das mit der feststehenden Schalteinheit verbunden und konzentrisch zum ersten Rohr (5) angeordnet ist, auf der anderen Seite des feststehenden Blaskolbens (14) ein veränderliches Volumen (35, 35B) begrenzt, das die Sekundärkontakte (30, 31) enthält und an der einen Seite durch einen Schließkolben (22) und an der anderen Seite durch einen ringförmigen Endkolben (42) geschlossen ist, der mit dem ersten Rohr (5) verbunden ist und entlang des dritten Rohres (15) gleitet, wobei ein erster Sekundärkontakt (30) fest mit dem dritten Rohr (15) verbunden ist, der zweite Sekundärkontakt (31) vom ersten Rohr (5) mitgenommen wird und sich entlang des ersten Rohres (5) zwischen einer ersten und einer zweiten feststehenden Position verschieben muß und wobei die Sekundärkontakte in der ersten Position, die dem geschlossenen Zustand des Trennschalters entspricht, miteinander in Berührung kommen, während der zweite Sekundärkontakt (31) in der zweiten Position mit einem Ansatz (40) des dritten Rohres (15) in Anschlag kommt, derart, daß der maximale Trennabstand der Sekundärkontakte (30, 31) auf eine Größe beschränkt wird, die kleiner als der maximale Trennabstand der Lichtbogenkontakte ist.

2. Trennschalter nach Anspruch 1, dadurch gekennzeichnet, daß der zweite Sekundärkontakt (31) mit einer Einrasteinrichtung (36, 37) versehen ist, die mit Kehlen (38, 39) zusammenwirkt, die zum Sperren des zweiten Sekundärkontaktes (31) in den festen Positionen in das erste Rohr (5) eingearbeitet sind, wobei die bewegliche Schalteinheit einen Kontakt (49) aufweist, der mit einem mit der feststehenden Schalteinheit fest verbundenen Kontakt (48) zusammenwirkt, um den zweiten Sekundärkontakt (31) während der Schließphase des Trennschalters auf das Potential des ersten Sekundärkontaktes (30) zu bringen.

3. Trennschalter nach Anspruch 1 oder 2, dadurch gekennzeichnet, daß der den Blaszylinder (20) schließende Kolben (14) ein Ventil (17) besitzt, das den Durchtritt des Gases nur von außen her in das Innere des Zylinders gestattet.

4. Trennschalter nach einem der Ansprüche 1 bis 3, dadurch gekennzeichnet, daß der ringförmige Endkolben (42) ein Ventil (44) besitzt, das den Durchtritt des Gases nur von außen her in das Innere des die Sekundärkontakte (30, 31) enthaltenden Volumens (35, 35B) gestattet.

5. Trennschalter nach einem der Ansprüche 1 bis 4, dadurch gekennzeichnet, daß das erste Rohr (5) verschiebbar mit einem Mitnehmerrohr (6) verbunden ist, derart, daß beim erneuten Schließen des Trennschalters Löcher (46), die in das erste Rohr (5) eingebracht sind, mit Löchern (47), die in das Mitnehmerrohr (6) eingearbeitet sind, fluchten, um den Überdruck des die Sekundärkontakte (30, 31) enthaltenden Volumens (35) entweichen zu lassen.
